# EUROPÄISCHE PATENTSCHRIFT

(11) **EP 1 726 902 B1**
(45) Veröffentlichungstag und Bekanntmachung des Hinweises auf die Patenterteilung: **08.07.2015**
(21) Anmeldenummer: 06008740.0
(22) Anmeldetag: 27.04.2006
(51) Int. Cl.: F26B 5/06

(54) **Horizontale Gefriertrocknungsanlage**
Horizontal freeze drying plant
Installation de lyophilisation horizontale

(30) Priorität: 28.05.2005 DE 102005024536
(43) Veröffentlichungstag der Anmeldung: 29.11.2006
(73) Patentinhaber: HOF, Hans-Georg, 35075 Gladenbach (DE)
(72) Erfinder: Hof, Hans-Georg, 35075 Gladenbach (DE); Schilder, Gerhard, 35578 Wetzlar (DE)
(74) Vertreter: Walther, Walther & Hinz GbR

(56) Entgegenhaltungen:
- EP-A- 0 204 870
- WO-A-2007/115965
- DE-A1- 19 719 398
- DE-U1- 20 008 915
- GB-A- 1 042 081
- US-A- 2 994 132
- US-A- 3 299 525

## Beschreibung

Die vorliegende Erfindung betrifft eine horizontale Gefriertrocknungsanlage gemäß dem Oberbegriff des Anspruches 1.

Die DE 200 08 915 U1 offenbart eine Gefriertrocknungsanlage gemäß dem Oberbegriff des Anspruchs 1.

Aus der GB 1,042,081 ist eine horizontale Gefriertrocknungsanlagen bekannt, bei der die Kondensatorkammer ohne Zwischenwand direkt seitlich an die Produktkammer angeschlossen ist. Hierbei sind die Strömungsbedingungen innerhalb der Produktkammer für die unteren und oberen Stellplatten gleich.

Bei einer solchen, beispielsweise rückwärtig angebrachten Kondensatorkammer ist es möglich, auf der Rückseite der Kondensatorkammer eine Revisionsöffnung vorzusehen, so dass die in der Zwischenwand zwischen Produktkammer und Kondensatorkammer befindliche Öffnung und das dazugehörige Zwischenventil nicht mehr als Revisionsöffnung fungieren braucht. Die aus dem Stand der Technik bekannten Zwischenventile sind in der Regel kreisrund ausgeführt und haben einen Durchmesser von bis zu 1,1 m bei einer Höhe der Kondensatorkammer von bis zu 3 m.

Davon ausgehend liegt der vorliegenden Erfindung die Aufgabe zu Grunde, eine horizontale Gefriertrocknungsanlage der eingangs genannten Art zu schaffen, bei der das zu evakuierende Medium aus allen Bereichen der Produktkammer möglichst gleichmäßig und widerstandsarm herausströmen kann, um das in der Produktkammer befindliche Gefriertrocknungsgut möglichst gleichmäßig gefrier zu trocknen.

Als technische Lösung dieser Aufgabe wird erfindungsgemäß eine horizontale Gefriertrocknungsanlage mit den Merkmalen des Anspruches 1 vorgeschlagen. Vorteilhafte Weiterbildungen dieser Vorrichtung sind den Unteransprüchen zu entnehmen.

Eine nach dieser technischen Lehre ausgebildete horizontale Gefriertrocknungsanlage hat den Vorteil, dass durch die Anpassung der Höhe der Verbindungsöffnung an die Höhe der Stellplatten das Medium im Bereich der oberen Stellplatten genauso wie das Medium im Bereich der unteren Stellplatten, und das Medium im Bereich der mittleren Stellplatten einen kurzen und direkten Weg durch die in der Höhe angepasste Verbindungsöffnung zurücklegt, um in die Kondensatorkammer zu gelangen. Hierdurch sind für alle Stellplatten im Wesentlichen gleiche Strömungsbedingungen geschaffen, so dass eine gleichmäßige Gefriertrocknung des Produktgutes erreicht wird.

Verstärkt wird dieser Effekt dadurch, dass die Verbindungsöffnung gegenüber den Stellplatten zentriert anzuordnen. Hiermit wird erreicht, dass die auch vom Medium zurückzulegenden Wege seitlich von den Stellplatten betrachtet von allen Bereichen der Stellplatten zur Verbindungsöffnung gleich ist, was die Strömungsverhältnisse weiter angleicht.

Ein weiterer Vorteil besteht darin, dass das Medium nur wenige Hindernisse zu überwinden braucht und nur wenig umgelenkt wird, so dass es widerstandsarm von den Stellplatten durch die Verbindungsöffnung in die Kondensatorkammer gelangen kann. Diese günstigen Strömungsverhältnisse bewirken eine schnellere Evakuierung der Produktkammer und eine gleichmäßige Gefriertrocknung sämtlichen Gefriertrocknungsgutes, egal ob dieses auf einer oberen, mittleren oder unteren Stellplatte angeordnet ist.

Noch ein weiterer Vorteil besteht darin, dass die Verbindungsöffnung auch als Revisionsöffnung genutzt werden kann, weil die Verbindungsöffnung so groß ausgebildet ist, dass eine Person hindurchgelangen kann. Dies reduziert die Fertigungskosten, da auf eine separate Revisionsöffnung verzichtet werden kann.

Auch wenn die Verbindungsöffnung idealerweise genau so hoch ausgebildet ist, wie die Höhe der Stellplatten zusammen, so werden die hier genannten Vorteile größtenteils auch dann erzielt, wenn die Verbindungsöffnung nur 90 % oder etwas mehr der Höhe der Stellplatten aufweist.

In einer bevorzugten Ausführungsform ist das Zwischenventil über mindestens zwei, vorzugsweise vier Führungsstangen verschiebbar gehalten. Dabei wird das Zwischenventil über einen Hubkolben parallel zur Zwischenwand in die Kondensatorkammer eingefahren, um die Verbindungsöffnung zu öffnen. Die zwei, respektive vier Führungsstangen, bewirken, dass ein Verkanten des Zwischenventils während des Öffnens oder Schließens verhindert wird und dass das doch sehr große Zwischenventil parallel an der Zwischenwand herangefahren wird und bündig an dieser anliegt, um die Verbindungsöffnung bei Bedarf auch ausreichend dicht zu verschließen. Dabei hat es sich als vorteilhaft erwiesen, das Zwischenventil mittels schmiermittelfreien Gleitlagern an den Führungsstangen zu halten, um die in der pharmazeutischen Industrie erforderlichen Hygienestandards in einfacher Weise einhalten zu können.

In einer anderen, bevorzugten Ausführungsform ist am Zwischenventil ein Wärmetauscher angebracht, welcher flächen- oder schlangenförmig aufgebaut sein kann, wodurch das Zwischenventil selbst ebenfalls gekühlt werden kann. Hierdurch wird eine gleichmäßigere Temperierung der Produktkammer erreicht.

Weitere Vorteile der erfindungsgemäßen Gefriertrocknungsanlage ergeben sich aus der beigefügten Zeichnung und den nachstehend beschriebenen Ausführungsformen. Ebenso können die vorstehend genannten und die noch weiter ausgeführten Merkmale erfindungsgemäß jeweils einzeln oder in beliebigen Kombinationen miteinander verwendet werden. Die erwähnten Ausführungsformen sind nicht als abschließende Aufzählung zu verstehen, sondern haben vielmehr beispielhaften Charakter. Es zeigen:
- Fig. 1: eine geschnitten dargestellte Seitenansicht einer erfindungsgemäßen Gefriertrocknungsanlage mit geschlossenem Zwischenventil;
- Fig. 2: die Gefriertrocknungsanlage gemäß Fig. 1 mit geöffnetem Zwischenventil;
- Fig. 3: eine Detailvergrößerung gemäß Linie III in Fig. 2;
- Fig. 4: eine geschnitten dargestellte Frontansicht der Gefriertrocknungsanlage gemäß Fig. 1, geschnitten entlang Linie IV- IV in Fig. 1;
- Fig. 5: eine geschnitten dargestellte Frontansicht der Gefriertrocknungsanlage gemäß Fig. 1, geschnitten entlang Linie V- V in Fig. 2.

In den Figuren 1 bis 5 ist eine erfindungsgemäße Gefriertrocknungsanlage dargestellt, die eine Produktkammer 10 und eine rückwärtig an die Produktkammer 10 angeschlossene Kondensatorkammer 12 umfasst. An einer Vorderseite der Produktkammer 10 ist eine Beschickungsöffnung 14 eingerichtet, während innerhalb der Produktkammer 10 eine Anzahl von übereinander angeordneten Stellplatten 16 vorgesehen ist. Oberhalb der Stellplatten 16 ist eine Druckplatte 18 angeordnet, wobei die Stellplatten 16 über einen hier nur sehr schematisch angedeuteten Verstellmechanismus 20 vertikal verstellbar sind. Auf der der Beschickungsöffnung 14 gegenüberliegenden Seite der Druckkammer 10 ist in einer sowohl der Produktkammer 10, als auch der Kondensatorkammer 12 zuzurechnenden Zwischenwand 22 eine Verbindungsöffnung 24 vorgesehen, welche über ein Zwischenventil 26 verschließbar ist.

In der Kondensatorkammer 12 ist eine Anzahl von Kondensatorschlangen 28 vorgesehen, an denen der sich im Medium befindliche Wasserdampf aufkondensieren kann. Das Zwischenventil 26 ist über vier Führungsstangen 30 verschiebbar in der Kondensatorkammer 12 gehalten und wird über einen Hubkolben 32 vor- und zurückgefahren. Dabei sind jeweils am oberen und unteren Rand des Zwischenventils 26 je zwei Führungshülsen 34 vorgesehen, in denen je eine Führungsbuchse 36 aus Polytetrafluorethylen gehalten ist. Mit dieser Führungsbuchse 36 gleitet das Zwischenventil 26 sehr reibungsarm auf den Führungsstangen 30 aus Edelstahl, so dass auf ein Gleitmittel verzichtet werden kann. Um ein Verkanten des Zwischenventils 26 zuverlässig zu vermeiden, entspricht die Länge der Führungsbuchse 36 etwa dem fünffachen Durchmesser der Führungsstange 30. An den Rändern des Zwischenventils 26 ist eine handelsübliche Dichtung vorgesehen, so dass das Zwischenventil 26 die Verbindungsöffnung 24 zuverlässig ab-dichtet, auch wenn in der Produktkammer 10, respektive am Zwischenventil 26, ein sehr hoher Differenzdruck anliegt.

In einer anderen, hier nicht dargestellten Ausführungsform ist die Führungsbuchse 36 aus Polyoxymethylen (POM), Polyetheretherketon (PEEK) oder einem anderen reibungsarmen Material gebildet.

In noch einer anderen, hier nicht dargestellten Ausführungsform sind an der der Kondensatorkammer 12 zugewandten Seite des Zwischenventils 26 Wärmetauscherflächen oder Kühlschlangen angebracht, um auch das Zwischenventil 26 temperieren zu können. Alternativ können die Wärmetauscherflächen oder die Kühlschlangen auch auf der der Produktkammer zugewandten Seite des Zwischenventils angebracht sein.

Wie den Figuren 1 und 2 zu entnehmen ist, ist die Verbindungsöffnung 24 und damit korrespondierend das Zwischenventil 26 so dimensioniert, dass sich beide um die gesamte Höhe der Stellplatten 16 im ausgefahrenen Zustand erstrecken. Das heißt, der obere Rand der Verbindungsöffnung 24 befindet sich in etwa auf Höhe der Druckplatte 18, während sich der untere Rand der Verbindungsöffnung 24 in etwa auf Höhe der untersten Stellplatte 16 befindet, wobei die Stellplatten 16 auf ihren maximalen Abstand eingestellt sind.

In einer anderen, hier nicht dargestellten Ausführungsform entspricht die Höhe der Verbindungsöffnung 24 und die Höhe des Zwischenventils 26 in etwa 70 % der Höhe der Stellplatten 16 in ausgefahrenem Zustand.

Wie insbesondere Fig. 4 zu entnehmen ist, ist die Verbindungsöffnung 24 in der Zwischenwand 22 und auch gegenüber den Stellplatten 16 zentriert angeordnet. Des Weiteren ist insbesondere Fig. 4 zu entnehmen, dass die Verbindungsöffnung 24 und damit auch das Zwischenventil 26, nur sehr schmal ausgeführt sind. Dabei entspricht die Breite der Verbindungsöffnung 24, respektive das Zwischenventil 26 in etwa 20 % der Höhe der Verbindungsöffnung 24, respektive des Zwischenventils 26.

In einer anderen, hier nicht dargestellten Ausführungsform kann die Breite der Verbindungsöffnung 24, respektive des Zwischenventils 26, auch bis zu 50 % der Höhe der Verbindungsöffnung 24, respektive des Zwischenventils 26 betragen.

Durch das Anpassen der Höhe der Verbindungsöffnung 24, respektive des Zwischenventils 26 an die Höhe der Stellplatten 16 wird erreicht, dass das aus der Produktkammer 10 entweichende Medium sehr gleichmäßig und ohne hohe Strömungswiderstände durch die Verbindungsöffnung 24 in die Kondensatorkammer 12 gelangen kann. Dieses gleichmäßige Absaugen des Mediums aus der Produktkammer 10 bewirkt daher ein gleichmäßiges Trocknen des auf den Stellplatten angeordneten Gefriertrocknungsgutes, so dass die zu trocknende Charge eine sehr gleichmäßige Trocknungsqualität aufweist, was letztendlich zu einer höheren Produktqualität und zur Vermeidung von Ausschuss führt.

### Bezugszeichenliste:

- 10: Produktkammer
- 12: Kondensatorkammer
- 14: Beschickungsöffnung
- 16: Stellplatten
- 18: Druckplatte
- 20: Verstellmechanismus
- 22: Zwischenwand
- 24: Verbindungsöffnung
- 26: Zwischenventil
- 28: Kondensatorschlagen
- 30: Führungsstange
- 32: Hubkolben
- 34: Führungshülse
- 36: Führungsbuchse
- 38: Dichtung

## Patentansprüche

1. Horizontale Gefriertrocknungsanlage mit einer Produktkammer (10), an die seitlich oder rückwärtig (horizontal) eine Kondensatorkammer (12) angeschlossen ist, und mit einer Anzahl von in der Produktkammer (10) vorgesehenen Stellplatten (16) zur Aufnahme von Gefriertrocknungsgut, wobei in einer gemeinsamen, vertikal ausgerichteten Zwischenwand (22) von Produktkammer (10) und Kondensatorkammer (12) eine Verbindungsöffnung (24) ausgebildet ist, welche über ein Zwischenventil (26) verschließbar ist,
**dadurch gekennzeichnet,**
**dass** die Höhe der Verbindungsöffnung (22) in mindestens 70%, vorzugsweise 100 %, der Höhe der Stellplatten (16) entspricht,
**dass** die Breite der Verbindungsöffnung (22) zwischen 5% und 60%, vorzugsweise 20%, der Höhe der Verbindungsöffnung (22) entspricht, und dass die Verbindungsöffnung (22) gegenüber den Stellplatten (16) zentriert angeordnet ist.

2. Gefriertrocknungsanlage nach Anspruch 1,
**dadurch gekennzeichnet,**
**dass** das Zwischenventil (26) über mindestens zwei, vorzugsweise vier, Führungsstangen (30) verschiebbar gehalten ist.

3. Gefriertrocknungsanlage nach Anspruch 2,
**dadurch gekennzeichnet,**
**dass** das Zwischenventil (26) mittels eines schmiermittelfreien Gleitlagers an Führungsstangen (30) gehalten ist.

4. Gefriertrocknungsanlage nach Anspruch 3,
**dadurch gekennzeichnet,**
**dass** das Gleitlager eine Führungsbuchse (36) aus Polyoxymethylen (POM), Polytetrafluorethylen (PTFE), Polyetheretherketon (PEEK) oder einem anderen reibungsarmen Material umfasst.

5. Gefriertrocknungsanlage nach einem der vorangehenden Ansprüche,
**dadurch gekennzeichnet,**
**dass** am Zwischenventil ein Wärmetauscher, insbesondere eine Kühlschlange angebracht ist.

## Claims

1. A horizontal freeze-drying plant with a product chamber (10), to which a condensation chamber (12) is laterally or rearward (horizontally) connected, and with a number of trays (16) provided in the product chamber (10) for receiving material to be freeze-dried, a connecting opening (24), which is closable by way of an intermediate valve (26), being formed in a common, vertically oriented partition wall (22) of the product chamber (10) and the condensation chamber (12),
**characterized in that**
the height of the connecting opening (22) corresponds to at least 70% , preferably 100% of the height of the trays (16), that the width of the connecting opening (22) corresponds to between 5% and 60%, preferably 20% of the height of the connecting opening (22) and that the connecting opening (22) is centred relative to the trays (16).

2. The freeze-drying plant according to claim 1,
**characterized in that**
the intermediate valve (26) is supported in a displaceable manner by way of at least two, preferably four guide rods (30).

3. The freeze-drying plant according to claim 2,
**characterized in that**
the intermediate valve (26) is supported on guide rods (30) by means of a lubricant-free sliding bearing.

4. The freeze-drying plant according to claim 3,
**characterized in that**
the sliding bearing comprises a guide bushing (36) made of polyoxymethylene (POM), polytetrafluorethylene (PTFE), polyether ether ketone (PEEK) or another low-friction material.

5. The freeze-drying plant according to one of the afore-mentioned claims,
**characterized in that**
a heat exchanger, more specifically a cooling coil, is attached to the intermediate valve.

## Revendications

1. Installation de lyophilisation horizontale avec une chambre de produit (10) sur le côté ou vers l'arrière de laquelle est fixée une chambre de condensation (12) et avec un certain nombre de plateaux (16) prévus dans la chambre de produit (10) pour recevoir des biens à lyophiliser, où une ouverture de communication (24), apte à être fermée via une vanne intermédiaire (26), est formée dans une cloison (22) verticalement orientée, commune à la chambre de produit (10) et la chambre de condensation (12),
**caractérisée en ce que**
la hauteur de l'ouverture de communication (22) correspond à au moins 70%, de préférence 100%, de la hauteur des plateaux (16), que la largeur de l'ouverture de communication (22) correspond à entre 5% et 60%, de préférence à 20%, de la hauteur de l'ouverture de communication (22) et que l'ouverture de communication (22) est centrée par rapport aux plateaux (16).

2. Installation de lyophilisation selon la revendication 1,
**caractérisée en ce que**
la vanne intermédiaire (26) est maintenue de manière coulissante via deux, de préférence quatre barres de guidage (30).

3. Installation de lyophilisation selon la revendication 2,
**caractérisée en ce que**
la vanne intermédiaire (26) est maintenue sur les barres de guidage (30) au moyen d'un palier lisse sans lubrifiant.

4. Installation de lyophilisation selon la revendication 3,
**caractérisée en ce que** le palier lisse comporte un manchon de guidage (36) en polyoxyméthylène (POM), en polytétrafluoroéthylène (PTFE), en polyétheréthercétone (PEEK) ou en un autre matériau à faible friction.

5. Installation de lyophilisation selon l'une quelconque des revendications précédentes,
**caractérisée en ce que**
un échangeur thermique, en particulier un serpentin de réfrigération, est attaché à la vanne intermédiaire.
